# EUROPÄISCHE PATENTSCHRIFT

(11) **EP 0 795 484 B1**
(45) Veröffentlichungstag und Bekanntmachung des Hinweises auf die Patenterteilung: **12.07.2000**
(21) Anmeldenummer: 96120110.0
(22) Anmeldetag: 13.12.1996
(51) Int. Cl.: B65D 71/00

(54) **Stapelzwischenträger**
Intermediate support for a stock
Support intermédiaire pour pile

(30) Priorität: 27.02.1996 DE 29603566 U
(43) Veröffentlichungstag der Anmeldung: 17.09.1997
(73) Patentinhaber: Gustav Stabernack GmbH, D-36341 Lauterbach (DE)
(72) Erfinder: Schmitt, Paul, 36341 Lauterbach / Hessen (DE)
(74) Vertreter: Grünecker, Kinkeldey, Stockmair & Schwanhäusser Anwaltssozietät

(56) Entgegenhaltungen:
- FR-A- 2 539 386
- US-A- 2 620 117
- US-A- 4 244 472
- US-A- 4 402 452
- US-A- 4 638 941

## Beschreibung

Die Erfindung bezieht sich auf einen Stapelzwischenträger aus einem Pappenzuschnitt, der aus einer flachen, im wesentlichen ebenen Nichtgebrauchsstellung in eine Gebrauchsstellung überführbar ist, bei der ein Bodenabschnitt und jeweils ein nach oben und ein nach unten über den Bodenabschnitt überstehender, aus mehreren Rahmenteilen gebildeter Rahmen zum jeweiligen Umfassen eines Stapelgutes gebildet ist.

Aus der US-A-2620117 ist ein Stapelzwischenträger bekannt, bei dem jeweils in Verlängerung der Seitenkante des rechteckförmigen Bodenabschnitts über jeweils eine Faltlinie Seitenwandteile schwenkbar angeordnet sind. Die Seitenwandteile sind in ihrem oberhalb des Bodenabschnitts angeordneten Wandbereich doppelt gefaltet und stehen nach unten über den Bodenabschnitt ebenfalls über. Die Stoßkanten der Wandabschnitte liegen jeweils in den Ecken des Stapelzwischenträgers, wobei keine Verbindung der Wandabschnitte im Eckenbereich erfolgt. Der Stapelzwischenträger ist aus einer flachen Nichtgebrauchsstellung in eine aufrechte Gebrauchsstellung überführbar.

Beim Aufeinanderstapeln von z.B. in gleichgroßen Verpakkungsbehältern abgefülltes Gut besteht das Problem, daß die einzelnen Stapellagen relativ ungesichert aufeinanderstehen, solange nicht für eine zusätzliche Sicherung gesorgt wird. Zwar reicht es für den Transport oftmals aus, wenn Palettengut mit entsprechenden Packbändern gesichert wird. Jedoch ist es auch zur Praxis geworden, solches Stapelgut direkt auf entsprechend optisch aufbereiteten Paletten zu verkaufen. Hier besteht dann für den Käufer die Gefahr, daß ein solcher Stapel sehr leicht umfallen kann, was nicht gerade zur verkaufsfördernden Darbietung beiträgt. Aus diesem Grunde werden zwischen die einzelnen Stapellagen Stapelzwischenträger als Stapelhilfe angeordnet. Hierzu werden insbesondere Stapelzwischenträger aus Pappenzuschnitten eingesetzt, da diese sich sehr leicht und kostengünstig optisch aufbereiten lassen für die entsprechenden Verkaufszwecke. Damit die Stapelzwischenträger bis zum endgültigen Gebrauch möglichst wenig Platz wegnehmen, werden die Pappenzuschnitte in flacher Form in der Nichtgebrauchsstellung geliefert. Am häufigsten werden Rechteckformen eingesetzt, weshalb der Pappenzuschnitt ein rechteckiges Mittenteil mit jeweils an jeder Seitenkante angeordnetem Rahmenseitenteil aufweist. Die Rahmenseitenteile werden dann einfach hochgeklappt und mittels Steckverbindung miteinander verbunden. Hierdurch ist eine Art Tablett mit nach oben vorstehenden Rahmen gebildet. Damit nunmehr zwei Stapellagen gegeneinander gesichert werden können, muß der Stapelzwischenträger auch einen nach unten vorstehenden, umlaufenden Rahmen aufweisen. Hierzu werden einfach die Unterseiten der Böden zweier Paletten miteinander verklebt. Sobald eine Stapellage fertiggestellt wird, kann der Stapelzwischenträger auf diese aufgesteckt werden. Der nach oben überstehende Rand dient dann als Stapelhilfe und Sicherung der darauf zu stapelnden weiteren Stapellage. In der Praxis hat sich die Erstellung eines solchen Stapelzwischenträgers als sehr umständlich herausgestellt, da jeweils zusätzlich noch ein Klebemittel beim Stapelvorgang aufgetragen werden muß.

Es ist daher die Aufgabe der vorliegenden Erfindung, einen Stapelzwischenträger der eingangs genannten Art bereitzustellen, der vereinfacht von seiner Nichtgebrauchsstellung in seine Gebrauchsstellung überführbar ist.

Diese Aufgabe wird erfindungsgemäß dadurch gelöst, daß die Rahmen jeweils einteilig ausgebildet und durch entsprechende Faltlinien in mehrere Rahmenseitenelemente unterteilt sind und daß mindestens ein Rahmenseitenelement des oberen Rahmens und ein Rahmenseitenelement des unteren Rahmens einteilig durch einen in der Nichtgebrauchsstellung mit den Rahmenseitenelementen in einer Ebene liegenden Wandabschnitt miteinander verbunden sind, wobei der Wandabschnitt mittels Faltlinien von der flachen Nichtgebrauchsstellung in die zu den jeweiligen Rahmenseitenelementen quer verlaufende Gebrauchsstellung zum Bilden des Bodenabschnittes faltbar ist.

Dies bedeutet, daß bei der Erstellung des Stapelzwischenträgers mit oberem und unterem Rahmen kein Klebevorgang notwendig ist, um diesen von der Nichtgebrauchsstellung in die Gebrauchsstellung zu überführen. Sowohl der obere als auch der untere Rahmen sind bereits zusammenhängend ausgebildet, weshalb auch das Zusammenstecken der Ecken des Rahmens bei der vorliegenden Erfindung unterbleibt. Die einzelnen Rahmenseitenelemente müssen nur gegeneinander verschoben werden, um die Rahmenform einzunehmen. Somit muß lediglich der Wandabschnitt entsprechend seiner Faltlinien eingeklappt werden, um als Bodenabschnitt in die Rahmen hineinzuragen. Der so geschaffene Stapelzwischenträger kann aufgrund seiner Ausgestaltung durch einen gezielten Handgriff sofort in seine entsprechende Gebrauchsstellung gebracht werden, ohne daß ein Verkleben notwendig wäre. Der Bodenabschnitt muß dabei lediglich nur so groß sein, daß die beiden Rahmen entsprechend in ihrer Position gesichert sind. Des weiteren sei angemerkt, daß der Pappenzuschnitt für den Stapelzwischenträger selbst wiederum aus mehreren Zuschnittsteilen zusammengeklebt sein kann. Wichtig ist hierbei, daß die zusammengeklebten Teile eine flache, im wesentlichen ebene Nichtgebrauchsstellung aufweisen.

Bevorzugter Weise können die Rahmen eine viereckige Form aus vier Rahmenseitenelementen aufweisen und die Faltlinien für die Rahmen jeweils in den Ecken der Rahmen liegen. Bei einer viereckigen Form und in den Ecken liegenden Faltlinien ist automatisch immer dafür gesorgt, daß der Rahmen flach zusammengelegt werden kann. Darüber hinaus ist die Viereckform die am häufigst verwendetste Verpackungsform bei Stapelgütern.

Günstigerweise ist der Wandabschnitt durch jeweils eine Faltlinie von den mit diesen verbundenen Rahmenseitenteilen abgegrenzt. Diese Ausführung ist besonders einfach herzustellen und garantiert einen direkten Übergang von Rahmenseitenteil und Bodenabschnitt.

Zum Erreichen einer größeren Stabilität kann der Bodenabschnitt zweilagig durch Doppellegen des Wandabschnittes in der Gebrauchsstellung ausgebildet sein. Darüber hinaus wird durch das Doppellegen eine Art Federwirkung erzielt, durch die der Bodenabschnitt jeweils gegen die entsprechende Lage des Stapelgutes gedrückt wird. Eine einfache Ausführungsform sieht vor, daß zwei in der Gebrauchsstellung übereinander angeordnete Rahmenseitenelemente mit dem Wandabschnitt miteinander verbunden sind.

Der Vollständigkeit halber sei hier erwähnt, daß auch zwei diagonal gegenüberliegende Rahmenseitenelemente miteinander durch den Wandabschnitt verbunden sein können, falls keine Doppellegung des Bodenabschnittes gewünscht ist.

Zur vereinfachten Fixierung gegenüberliegender Rahmenseitenelemente und Erhöhung der Stabilität können zwei gegenüberliegende Wandabschnitte an jedem Rahmen vorgesehen sein, die gemeinsam den Bodenabschnitt in der Gebrauchsstellung bilden. Hierdurch verringert sich auch die Gesamthöhe des Stapelzwischenträgers in der Nichtgebrauchsstellung, obwohl eine Doppellegung des Bodenabschnittes möglich ist.

Wird eine noch größere Anforderung an die Stabilität des Stapelzwischenträgers gestellt, können vier Wandabschnitte mit jeweils einer Mittenfaltlinie, die parallel zu den Rahmen ausgerichtet ist, vorgesehen sein, wobei mindestens zwei Wandabschnitte Aussparungen zum Einführen von Bereichen des benachbarten Wandabschnitts während des Faltens von der Nichtgebrauchs- in die Gebrauchsstellung aufweisen, und wobei der Träger in der NichtGebrauchsstellung eine flachgelegte Rohrform aufweist. Sämtliche Rahmenseitenteile sind somit in der Gebrauchsstellung von einem Bereich des Bodenabschnittes fixiert. Darüber hinaus sorgen die Aussparungen für ein Einklemmen eines jeweils anderen Wandabschnittes beim Falten in die Gebrauchsstellung, wodurch ein aus mehreren Teilen gebildeter, aber dennoch stabiler Bodenabschnitt gebildet wird.

Damit der Bodenabschnitt die komplette von den Rahmen umgebene Fläche ausfüllt, können die Wandabschnitte eine Höhe aufweisen, die im wesentlichen der Rahmenbreite entspricht, und eine Länge aufweisen, die im wesentlichen der Länge der zugeordneten Rahmenseitenelemente entspricht.

Vorteilhafter Weise können die Aussparungen dreiecksförmig sein, weshalb der Faltvorgang beim Überführen von der Nichtgebrauchsstellung in die Gebrauchsstellung relativ ungehindert vonstatten gehen kann. Günstigerweise können vier Aussparungen vorgesehen sein.

Eine günstige Ausgestaltung besteht weiterhin darin, daß die Grundseite der dreiecksförmigen Aussparung im wesentlichen in Fluchtung oder parallel zu einer Ecke der Rahmen ausgerichtet ist, so daß die Wandabschnitte jeweils durch eine Aussparung voneinander getrennt sind, und eine im wesentlichen zur Mittenfaltlinie fluchtende Höhe aufweist, die mindestens der halben Rahmenbreite entspricht. Durch einfaches Ausstanzen dieser Aussparung aus einem Zuschnitt erfolgt somit die Unterteilung in die einzelnen Wandabschnitte. Darüber hinaus sorgt eine derartige Ausrichtung des Dreieckes dafür, daß möglichst eine vollständige Fixierung der Rahmenseitenelemente an den Wandabschnitten gewährleistet ist.

In jedem Wandabschnitt kann eine Aussparung vorgesehen sein. Insbesondere bei der Variante, bei der die dreiecksförmigen Aussparungen in Reihe gesehen alle gleich ausgerichtet sind übernimmt jeder Wandabschnitt beim Falten in die Gebrauchsstellung auf der einen Seite die Funktion des Klemmens eines zugehörigen Bereichs des benachbarten Wandabschnittes und auf der anderen Seite die Funktion des Einsteckens in einen entsprechenden Bereich des benachbarten Wandabschnittes. Hierdurch übernimmt die eine Seite jedes Wandabschnittes die Aufgabe eines Außenteils und die andere Seite die Aufgabe eines Innenteiles. Diese abwechselnde Fixierung der Wandabschnitte zueinander sorgt für einen extrem stabilen, doppellagigen Bodenabschnitt.

Um das Falten zu erleichtern und insbesondere in den Eckenbereichen der Rahmen für eine Entlastung zu sorgen, können durch jeweils eine Aussparung die Wandabschnitte in Verlängerung der Rahmenecken ebenfalls ausgespart sein. Dies führt zu einer einfachen Ausformung der Ecke, da der Bodenabschnitt in diesem Bereich in der Gebrauchsstellung ausgespart bleibt.

Zur Erhöhung der Stabilität und besseren Halterung des Stapelgutes können die Ecken der Rahmen erhöht ausgebildet sein, damit eine bessere Fixierung am Stapelgut erfolgt.

Der Pappenzuschnitt kann aus mehreren Zuschnittsabschnitten zusammengefügt werden. Dies geschieht günstigerweise durch Kleben und ist sinnvoll, da einige der Ausführungsformen der Erfindung eine in der Nichtgebrauchsstellung flach zusammenlegbare Rohrform aufweisen.

Im folgenden werden Ausführungsformen der vorliegenden Erfindung anhand einer Zeichnung näher erläutert. Es zeigen:
- Fig. 1: eine schematische, perspektivische Darstellung eines Stapelzwischenträgers gemäß der vorliegenden Erfindung in der Gebrauchsstellung,
- Fig. 2: den Stapelzwischenträger aus Figur 1 beim Überführen von der Gebrauchs- in die Nichtgebrauchsstellung,
- Fig. 3: der Stapelzwischenträger aus Figur 1 in einer gegenüber der Figur 2 weiter fortgeschritteneren Überführung von der Gebrauchs- in die Nichtgebrauchsstellung,
- Fig. 4: den Stapelzwischenträger aus Figur 1 in der Nichtgebrauchsstellung mit eingezeichneten Faltlinien,
- Fig. 5: einen unter Zwischenfügen von Stapelzwischenträgern erstellten Warenstapel,
- Fig. 6: einen Zuschnitt für den Stapelzwischenträger aus Figur 1, und
- Fig. 7: einen Zuschnitt für eine andere Ausführungsform eines Stapelzwischenträgers gemäß der vorliegenden Erfindung.

Der Stapelträger ist in der Figur 1 in seiner Gebrauchsstellung dargestellt und besteht im wesentlichen aus einem oberen rechteckigen Rahmen 1, einem spiegelbildlich dazu angeordneten unteren Rahmen 2 und einen diese beiden Rahmen 1, 2 verbindenden Bodenabschnitt 3. Die Rahmen 1, 2 bestehen jeweils aus vier Rahmenseitenteilen 4, 5, 6, 7; 4', 5', 6', 7', wobei jeweils von zwei Rahmenseitenteilen ein Eckenbereich 8, 9, 10, 11; 8', 9', 10', 11' gebildet wird. Die Ekkenbereiche sind erhöht ausgebildet, um ein besseres Aufstecken der jeweiligen Rahmen 1, 2 zu ermöglichen.

Der Stapelzwischenträger besteht aus einem Pappenzuschnitt und kann von seiner in der Figur 1 gezeigten Gebrauchsstellung über die in den Figuren 2 und 3 gezeigten Zwischenstellungen in seine in Figur 4 gezeigte Nichtgebrauchsstellung überführt werden oder umgekehrt.

Bei dem hier beschriebenen Ausführungsbeispiel ist jedes Rahmenseitenteil 4, 5, 6, 7 des oberen Rahmens 1 mittels eines Wandabschnittes 12, 13, 14, 15 mit dem zugeordneten Rahmenseitenteil 4', 5', 6', 7' des unteren Rahmens 2 verbunden. Jeder Wandabschnitt 12, 13, 14, 15 ist durch eine Faltlinie 16, 16' gegenüber dem zugehörigen Rahmenseitenteil abgegrenzt. Die vier Wandabschnitte 12, 13, 14, 15 weisen jeweils eine parallel zu den Rahmen 1, 2 verlaufende Mittenfaltlinie 17 auf, mit Hilfe derer die Wandabschnitte 12, 13, 14, 15 um die Faltlinie 16, 16' nach innen eingeklappt werden können. Die vier doppelgelegten Wandabschnitte 12 sind somit in der Lage gemeinsam den Bodenabschnitt 3 zu bilden. Hierfür weist jeder Wandabschnitt 12, 13, 14, 15 eine Höhe H_{W} auf, die im wesentlichen der Breite B_{R} der Rahmen 1, 2 entspricht.

Damit das Einklappen der Wandabschnitte 12, 13, 14, 15 gleichzeitig und ohne Komplikationen vorgenommen werden kann, weist jeder Wandabschnitt 12, 13, 14, 15 noch eine dreiecksförmige Aussparung 18, 19, 20, 21 auf.

Wie insbesondere schon anhand der Nichtgebrauchsstellung in Figur 4 zu erkennen ist, erstrecken sich die Aussparungen 18, 19, 20, 21 über die gesamte Höhe H_{W} der Wandabschnitte 12, 13, 14, 15. Des weiteren ist zu erkennen, daß die Grundseite 22 jeder Aussparung 18, 19, 20, 21 sich jeweils bereits im Bereich des benachbarten Wandabschnittes erstreckt, so daß in Verlängerung der Ecken 8, 9, 10, 11; 8, 9', 10', 11' ebenfalls eine Aussparung in den Wandabschnitten 12, 13, 14, 15 vorhanden ist. Jede Aussparung 18, 19, 20, 21 weist eine Höhe H_{A} auf, die im wesentlichen der halben Höhe H_{W} der Wandabschnitte 12, 13, 14, 15 entspricht. Bei der dreiecksform der Aussparung 18, 19, 20, 21 handelt es sich um ein gleichschenkliges Dreieck, so daß die Höhe H_{A} genau auf der Mittenfaltlinie 17 liegt. Da die Rahmenseitenteile 4, 5, 6, 7; 4', 5', 6', 7' lediglich durch Faltlinien 23, 23' in ihren Eckenbereichen 8, 9, 10, 11; 8', 9', 10', 11' voneinander abgegrenzt sind, können diese ebenfalls flach zusammen mit den Wandabschnitten 12, 13, 14, 15 in die ebene Nichtgebrauchsstellung gefaltet werden.

Im folgenden wird die Wirkungs- und Funktionsweise des obigen Ausführungsbeispiels anhand der Figuren 1 bis 5 näher erläutert.

Der Stapelzwischenträger wird in der in Figur 4 gezeigten Nichtgebrauchsstellung geliefert. Hierdurch nehmen mehrere flach übereinander gestapelte Stapelzwischenträger nur ein geringes Stapelvolumen ein, wodurch ein kompaktes Lagern möglich ist.

Soll nunmehr ein in Figur 5 gezeigter Stapel erstellt werden, wobei ein Unterbau 24 mit einer Warenbezeichnungstafel 25 vorhanden sein kann, um den Stapel auch in Verkaufsräumen aufzustellen. In diesem Beispiel sind in quaderförmigen Behältern 26 bestimmte Waren verpackt und die Behälter 26 nebeneinander aufgereiht. Je nach Größe der Behälter 26 können auch mehrere Reihen hintereinander angeordnet werden. Die Größe der Stapelzwischenträger ist auf die Lagengröße der Behälter 26 abgestimmt. Damit zwei Lagen 27, 28 der Behälter 26 gesichert aufeinander gestapelt werden können, erfolgt dies unter Zwischenfügung eines Stapelzwischenträgers. Der obere und untere Rahmen 1, 2 sorgen dann für einen sicheren Halt der Lagen 27, 28 zueinander. Bei diesem Beispiel ist die untere Lage 28 durch einen Stapelzwischenträger auch gegenüber dem Unterbau 24 gesichert. Der Bodenabschnitt 3 sorgt dafür, daß die Rahmen 1, 2 sicher in ihrer Position verbleiben. Soll nunmehr auf die Lage 27 eine weitere Lage an Behältern 26 aufgebracht werden, so nimmt man einen weiteren Stapelzwischenträger, der flach in der Nichtgebrauchsstellung zusammengelegt ist und verschiebt die Rahmenseitenteile 4, 5, 6, 7; 4', 5', 6', 7' um die Faltlinien 23, 23' zueinander, so daß der Pappenzuschnitt in eine Rohrform überführt wird. Gleichzeitig oder anschließend können die Wandabschnitte 12, 13, 14, 15 um die Faltlinien 16, 16' und die Mittenfaltlinie 17 nach innen eingeklappt werden. Hierbei erfolgt bei der vorliegenden Ausführungsform ein abwechselndes Ineinandergreifen der Wandabschnitte 12, 13, 14, 14. Jeweils eine gerade Seite des Wandabschnittes 12, 12, 14, 15 greift in den Aussparungsbereich 18, 19, 20, 21 des benachbarten Wandabschnittes 12, 13, 14, 15 ein. Durch diese wechselseitige Verwendung der gegenüberliegenden Kanten der Wandabschnitte 12, 13, 14, 15 als Klemm- und Einsteckteil wird ein äußerst stabiler Bodenabschnitt 3 geformt. Hierzu sind die Aussparungen 18, 19, 20, 21 in Reihe gesehen alle gleich ausgerichtet, so daß die Spitzen 30 der einen jeweils auf die Grundseite 22 der nächsten Aussparung gerichtet ist.

Ein wesentlicher Unterschied zu bisher verwendeten Stapelzwischenträgern besteht also darin, daß nicht die Rahmenseitenteile 4, 5, 6, 7; 4', 5', 6', 7' von einer flachen Nichtgebrauchsstellung in eine aufrechte Gebrauchsstellung gefaltet werden, sondern daß diese Seitenteile in ihrer Ausrichtung im wesentlichen verbleiben und der Bodenabschnitt 3 durch Einfalten der Wandabschnitte 12, 13, 14, 15 gebildet wird.

Durch das Doppellegen der Wandabschnitte 12, 13, 14, 15 wird ein äußerst stabiler Bodenabschnitt 3 gebildet, der darüber hinaus im Gegensatz zum Stand der Technik nicht geklebt werden muß.

Wie anhand der Figur 6 zu sehen ist, kann selbstverständlicher Weise der Pappenzuschnitt des Stapelzwischenträgers aus mehreren, im Falle der Figur 6 zwei Zuschnittsteilen zusammengeklebt werden. Der in Figur 6 gezeigte Zuschnittsteil weist zwei Klebeansätze 29 auf, die zum entsprechenden Festkleben an ein gleich ausgestattetes Zuschnittsteil dienen. Die beiden Zuschnittsteile werden dann, wie in Figur 4 zu sehen, zu einer flachen Rohrform zusammengelegt.

In Figur 7 ist ein Zuschnittsteil zu sehen, bei dem die dreiecksförmigen Aussparungen 21 mit ihren Spitzen 30 jeweils abwechselnd in die entgegengesetzte Richtung zeigen. Hierdurch weisen jeweils die größeren Wandabschnitte 12, 14, zwei Aussparungen 21 auf und die Wandabschnitte 13, 15 werden beim Einfalten jeweils an ihren beiden Seitenkanten von den Aussparungen 21 der größeren Wandabschnitte 12, 14 eingeklemmt.

Der Vollständigkeit halber sei angemerkt, daß die vorliegende Erfindung nicht auf die oben beschriebenen Ausführungsbeispiele beschränkt ist. Vielmehr ist es ein Wesen der vorliegenden Erfindung einen Stapelzwischenträger, bei dem der obere und untere Rahmen 1, 2 bereits in der Nichtgebrauchsstellung miteinander verbunden sind und die Überführung in die Gebrauchsstellung durch wenige Handgriffe mittels Einfaltens von Wandabschnitten in kurzer Zeit erfolgt.

## Patentansprüche

1. Stapelzwischenträger aus einem Pappenzuschnitt, der aus einer flachen, im wesentlichen ebenen Nichtgebrauchsstellung in eine Gebrauchsstellung überführbar ist, bei der ein Bodenabschnitt (3) und jeweils ein nach oben und ein nach unten über den Bodenabschnitt (3) überstehender, aus mehreren Rahmenseitenteilen (4, 5, 6, 7; 4', 5', 6', 7') gebildeter Rahmen (1, 2) zum jeweiligen Umfassen eines Stapelgutes gebildet ist,
**dadurch gekennzeichnet,**
daß die Rahmen (1, 2) jeweils einteilig ausgebildet und durch entsprechende Faltlinien in mehrere Rahmenseitenelemente (4, 5, 6, 7; 4', 5', 6', 7') unterteilt sind und daß mindestens ein Rahmenseitenelement des oberen Rahmens (1) und ein Rahmenseitenelement des unteren Rahmens (2) einteilig durch einen in der Nichtgebrauchsstellung mit den Rahmenseitenelementen in einer Ebenen liegenden Wandabschnitt (12, 13, 14, 15) miteinander verbunden sind, wobei der Wandabschnitt (12, 13, 14, 15) mittels Faltlinien (16, 16'; 17) von der flachen Nichtgebrauchsstellung in die zu den jeweiligen Rahmenseitenelementen quer verlaufende Gebrauchsstellung zum Bilden des Bodenabschnittes (3) faltbar ist.

2. Stapelzwischenträger nach Anspruch 1,
**dadurch gekennzeichnet,**
daß die Rahmen (1, 2) eine viereckige Form aus vier Rahmenseitenelementen (4, 5, 6, 7; 4', 5', 6', 7') aufweisen und die Faltlinien (23, 23') für die Rahmen (1, 2) jeweils in den Ecken (8, 9, 10, 11; 8', 9', 10', 11') der Rahmen (1, 2) liegen.

3. Stapelzwischenträger nach Anspruch 1 oder 2,
**dadurch gekennzeichnet,**
daß der Wandabschnitt (12, 13, 14, 15) durch jeweils eine Faltlinie (16, 16') von den mit diesen verbundenen Rahmenseitenteilen (4, 5, 6, 7; 4', 5', 6', 7') abgegrenzt ist.

4. Stapelzwischenträger nach einem der Ansprüche 1 bis 3,
**dadurch gekennzeichnet,**
daß zwei gegenüberliegende Wandabschnitte (12, 14) an jedem Rahmen (1, 2) vorgesehen sind, die gemeinsam den Bodenabschnitt (3) in der Gebrauchsstellung bilden.

5. Stapelzwischenträger nach einem der Ansprüche 1 bis 4,
**dadurch gekennzeichnet,**
daß vier Wandabschnitte (12, 13, 14, 15) mit jeweils einer Mittenfaltlinie (17), die parallel zu den Rahmen (1, 2) ausgerichtet ist, vorgesehen sind, wobei mindestens zwei Wandabschnitte (12, 14) Aussparungen zum Einführen von Bereichen des benachbarten Wandabschnittes (13, 15) während des Faltens von einer Nichtgebrauchs- in eine Gebrauchsstellung aufweisen und wobei der Träger in der Nichtgebrauchsstellung eine flachgelegte Rohrform aufweist.

6. Stapelzwischenträger nach Anspruch 5,
**dadurch gekennzeichnet,**
daß die Wandabschnitte (12, 13, 14, 15) eine Höhe H_{W} aufweisen, die im wesentlichen der Rahmenbreite B_{R} entspricht, und eine Länge aufweisen, die im wesentlichen der Länge der zugeordneten Rahmenseitenelemente (4, 5, 6, 7; 4', 5', 6', 7') entspricht.

7. Stapelzwischenträger nach Anspruch 5 oder 6,
**dadurch gekennzeichnet,**
daß die Aussparungen (18, 19, 20, 21) dreiecksförmig sind.

8. Stapelzwischenträger nach Anspruch 6 oder 7,
**dadurch gekennzeichnet,**
daß vier Aussparungen (18, 19, 20, 21) vorgesehen sind.

9. Stapelzwischenträger nach Anspruch 7 oder 8,
**dadurch gekennzeichnet,**
daß die Grundseite (22) der dreiecksförmigen Aussparung (21) im wesentlichen in Fluchtung oder parallel zu einer Ecke (8, 9, 10, 11; 8', 9', 10', 11') der Rahmen (1, 2 ) ausgerichtet ist, so daß die Wandabschnitte (12, 13, 14, 15) jeweils durch eine Aussparung (21) voneinander getrennt sind, und eine im wesentlichen zur Mittenfaltlinie (17) fluchtende Höhe H_{A} aufweist, die mindestens der halben Rahmenbreite B_{R}/2 entspricht.

10. Stapelzwischenträger nach Anspruch 9,
**dadurch gekennzeichnet,**
daß in jedem Wandabschnitt (12, 13, 14, 15) eine Aussparung (18, 19, 20, 21) angeordnet ist.

11. Stapelzwischenträger nach Anspruch 10,
**dadurch gekennzeichnet,**
daß die dreiecksförmigen Aussparungen (18, 19, 20, 21) in Reihe gesehen alle gleich ausgerichtet sind.

12. Stapelzwischenträger nach einem der Ansprüche 5 bis 11,
**dadurch gekennzeichnet,**
daß durch jeweils eine Aussparung (18, 19, 20, 21) die Wandabschnitte (12, 13, 14, 15) in Verlängerung der Rahmenecken (8, 9, 10, 11; 8', 9', 10', 11') ebenfalls ausgespart sind.

13. Stapelzwischenträger nach einem der Ansprüche 1 bis 12,
**dadurch gekennzeichnet,**
daß die Eckenbereiche (8, 9, 10, 11; 8', 9', 10', 11') ddr Rahmen (1, 2) erhöht ausgebildet sind.

14. Stapelzwischenträger nach einem der Ansprüche 1 bis 13,
**dadurch gekennzeichnet,**
daß der Pappenzuschnitt aus mehreren Zuschnittsabschnitten zusammengefügt ist.

## Claims

1. Intermediate support for a stack consisting of a cardboard blank, which is convertible from a flat, substantially level non-use position into a use position, in which a bottom section (3) and a frame (1, 2) projecting respectively upwards and downwards beyond the bottom section (3) and formed from several frame side pieces (4, 5, 6, 7; 4', 5', 6', 7') is formed for containing stacked goods in each case, characterized in that the frames (1, 2) are each formed in one piece and are divided into several frame side elements (4, 5, 6, 7; 4', 5', 6', 7') by appropriate fold lines and that at least one frame side element of the upper frame (1) and one frame side element of the lower frame (2) are connected to one another in one piece by a wall section (12, 13, 14, 15) lying in one plane with the frame side elements in the non-use position, the wall section (12, 13, 14, 15) being foldable by means of fold lines (16, 16'; 17) from the flat non-use position into the use position running transversely to the respective frame side elements to form the bottom section (3).

2. Intermediate support for a stack according to claim 1, characterized in that the frames (1, 2) have a quadrilateral shape of four frame side elements (4, 5, 6, 7; 4', 5', 6', 7) and the fold lines (23, 23') for the frames (1, 2) lie respectively in the corners (8, 9, 10, 11; 8', 9', 10', 11') of the frames (1, 2).

3. Intermediate support for a stack according to claim 1 or 2, characterized in that the wall section (12, 13, 14, 15) is delimited by a fold line (16, 16') in each case from the frame side pieces (4, 5, 6, 7; 4', 5', 6', 7') connected to these.

4. Intermediate support for a stack according to one of claims 1 to 3, characterized in that two opposing wall sections (12, 14) are provided on each frame (1, 2), which together form the bottom section (3) in the use position.

5. Intermediate support for a stack according to one of claims 1 to 4, characterized in that four wall sections (12, 13, 14, 15) are provided each with a centre fold line (17), which is aligned parallel to the frames (1, 2), at least two wall sections (12, 14) having recesses for the insertion of parts of the adjacent wall section (13, 15) during folding from a non-use position to a use position and the support having a flattened tube shape in the non-use position.

6. Intermediate support for a stack according to claim 5, characterized in that the wall sections (12, 13, 14, 15) have a height H_{W}, which substantially corresponds to the frame width B_{R}, and a length which substantially corresponds to the length of the assigned frame side elements (4, 5, 6, 7; 4', 5', 6', 7').

7. Intermediate support for a stack according to claim 5 or 6, characterized in that the recesses (18, 19, 20, 21) are triangular.

8. Intermediate support for a stack according to claim 6 or 7, characterized in that four recesses (18, 19, 20, 21) are provided.

9. Intermediate support for a stack according to claim 7 or 8, characterized in that the bottom side (22) of the triangular recess (21) is substantially aligned flush with or parallel to a corner (8, 9, 10, 11; 8', 9', 10', 11') of the frames (1, 2), so that the wall sections (12, 13, 14, 15) are each separated from one another by a recess (21), and has a height H_{A} substantially in alignment with the centre fold line (17), which height corresponds to at least half the frame width B_{R}/2.

10. Intermediate support for a stack according to claim 9, characterized in that a recess (18, 19, 20, 21) is disposed in each wall section (12, 13, 14, 15).

11. Intermediate support for a stack according to claim 10, characterized in that the triangular recesses (18, 19, 20, 21) are all identically aligned seen in series.

12. Intermediate support for a stack according to one of claims 5 to 11, characterized in that by means of a recess (18, 19, 20, 21) in each case the wall sections (12, 13, 14, 15) are likewise left open in extension of the frame corners (8, 9, 10, 11; 8', 9', 10', 11').

13. Intermediate support for a stack according to one of claims 1 to 12, characterized in that the corner areas (8, 9, 10, 11; 8', 9', 10', 11') of the frames (1, 2) are formed raised.

14. Intermediate support for a stack according to one of claims 1 to 13, characterized in that the cardboard blank is joined together from several blank sections.

## Revendications

1. Support intermédiaire pour pile constitué d'une pièce découpée de carton, qui peut être transformé d'une position de non utilisation, plate, essentiellement plane, en une position d'utilisation, dans laquelle un élément de plancher (3) et un cadre (1, 2) s'étendant respectivement au-dessus de l'élément de plancher (3), et un (autre) au-dessous de celui-ci, (chacun) constitué de plusieurs parties latérales de cadre (4, 5, 6, 7; 4', 5', 6', 7'), sont formés pour respectivement contenir un produit à empiler,
caractérisé en ce que,
les cadres (1, 2) sont respectivement formés d'une seule pièce et sont divisés en plusieurs éléments latéraux de cadre (4, 5, 6, 7; 4', 5', 6', 7') par des lignes de pliage appropriées, et qu'au moins un élément latéral de cadre du cadre supérieur (1) et un élément latéral de cadre du cadre inférieur (2) sont reliés l'un à l'autre par une section de paroi (12, 13, 14, 15) se trouvant dans un plan avec les éléments latéraux de cadre dans la position de non utilisation, la section de paroi (12, 13, 14, 15) pouvant être pliée au moyen de lignes de pliage (16, 16'; 17) en partant de la position plate de non utilisation vers la position d'utilisation à extension transversale par rapport aux éléments latéraux de cadre respectifs pour former l'élément de plancher (3).

2. Support intermédiaire pour pile selon la revendication 1, caractérisé en ce que,
les cadres (1, 2) présentent une forme quadrangulaire constituée de quatre éléments latéraux de cadre (4, 5, 6, 7; 4', 5', 6', 7') et les lignes de pliage (23, 23') pour les cadres (1, 2) se trouvent respectivement dans les coins (8, 9, 10, 11; 8', 9', 10', 11') des cadres (1, 2).

3. Support intermédiaire pour pile selon la revendication 1 ou 2, caractérisé en ce que,
la section de paroi (12, 13, 14, 15) est délimitée des éléments latéraux de cadre (4, 5, 6, 7; 4', 5', 6', 7') reliés à celles-ci, à chaque fois par une ligne de pliage (16, 16').

4. Support intermédiaire pour pile selon l'une des revendications 1 à 3, caractérisé en ce que,
deux sections de paroi (12, 14) opposées sont prévues sur chaque cadre (1, 2), qui forment ensemble l'élément de plancher (3) dans la position d'utilisation.

5. Support intermédiaire pour pile selon l'une quelconque des revendications 1 à 4, caractérisé en ce que,
quatre sections de paroi (12, 13, 14, 15) sont prévues, avec respectivement une ligne de pliage médiane (17) qui est orientée parallèlement aux cadres (1, 2), où au moins deux sections de paroi (12, 14) présentent des ouvertures pour introduire des zones de la section de paroi voisine (13, 15) pendant le pliage d'une position de non utilisation à une position d'utilisation et où le support présente une forme tubulaire posée à plat dans la position de non utilisation.

6. Support intermédiaire pour pile selon la revendication 5, caractérisé en ce que,
les sections de paroi (12, 13, 14, 15) présentant une hauteur H_{W} qui correspond essentiellement à la largeur du cadre B_{R}, et une longueur qui correspond essentiellement à la longueur des éléments latéraux de cadre (4, 5, 6, 7; 4', 5', 6', 7').

7. Support intermédiaire pour pile selon la revendication 5 ou 6, caractérisé en ce que,
les ouvertures (18, 19, 20, 21) sont de forme triangulaire.

8. Support intermédiaire pour pile selon la revendication 6 ou 7, caractérisé en ce que,
quatre ouvertures (18, 19, 20, 21) sont prévues.

9. Support intermédiaire pour pile selon la revendication 7 ou 8, caractérisé en ce que,
le côté de base (22) de l'ouverture (21) de forme triangulaire est orienté pour l'essentiel en alignement ou parallèlement à un coin (8, 9, 10, 11; 8', 9', 10', 11') des cadres (1, 2), de sorte que les sections de paroi (12, 13, 14, 15) sont respectivement séparées l'une de l'autre par une ouverture (21), et présentent une hauteur H_{A} s'alignant pour l'essentiel sur la ligne de pliage médiane (17), qui correspond au moins à la demi-largeur du cadre B_{R}/2.

10. Support intermédiaire pour pile selon la revendication 9, caractérisé en ce que,
dans chaque section de paroi (12, 13, 14, 15) est ménagée une ouverture (18, 19, 20, 21).

11. Support intermédiaire pour pile selon la revendication 9, caractérisé en ce que,
les ouvertures (18, 19, 20, 21) de forme triangulaire sont toutes orientées de la même façon, vues en série.

12. Support intermédiaire pour pile selon l'une quelconque des revendications 5 à 11, caractérisé en ce que,
les sections de paroi (12, 13, 14, 15) sont également pourvues respectivement d'une ouverture (18, 19, 20, 21) dans le prolongement des coins (8, 9, 10, 11; 8', 9', 10', 11') de cadre.

13. Support intermédiaire pour pile selon l'une quelconque des revendications 1 à 12, caractérisé en ce que,
les zones de coin (8, 9, 10, 11; 8', 9', 10', 11') des cadres (1, 2) sont formées surélevées.

14. Support intermédiaire pour pile selon l'une quelconque des revendications 1 à 13, caractérisé en ce que,
la pièce découpée de carton est assemblée à partir de plusieurs sections découpées.
